# EUROPÄISCHE PATENTSCHRIFT

(11) **EP 1 295 732 B1**
(45) Veröffentlichungstag und Bekanntmachung des Hinweises auf die Patenterteilung: **19.03.2008**
(21) Anmeldenummer: 01810911.6
(22) Anmeldetag: 20.09.2001
(51) Int. Cl.: B42C 19/08

(54) **Fördereinrichtung zum Transport von Buchblocks in einer Verarbeitungslage**
Conveying device for the transport of book blocks in a processing plant
Convoyeur pour le transport des blocs de livres dans un établissement de traitement

(43) Veröffentlichungstag der Anmeldung: 26.03.2003
(73) Patentinhaber: GRAPHA-HOLDING AG, 6052 Hergiswil (CH)
(72) Erfinder: Ganter, Christian, 97243 Bieberehren (DE)

(56) Entgegenhaltungen:
- CH-A- 370 052
- DE-C- 19 812 240

## Beschreibung

Die Erfindung betrifft eine Fördereinrichtung zum Transport von Buchblocks oder Büchern in einer Verarbeitungslage, gebildet aus mehreren, an umlaufenden Zugmitteln in regelmässigen Abständen befestigten Einspannelementen, die entlang eines Abschnittes der Zugmittel beabstandet sich gegenüberliegend eine Förderstrecke bilden, wobei die Einspannelemente einen an dem Zugmittel befestigten Support aufweisen, mit dem eine quer zur Förderrichtung der Buchblocks nachgiebig abgestützte Spannplatte verbunden ist.

Einrichtungen dieser Art werden zur Ueberführung von Buchblocks oder Büchern in Buchbindeanlagen eingesetzt.

Nach der DE 24 28 619 A wird bei einer Fördereinrichtung zum Transport von Buchblocks eine sog. Plattenkettenfederung mit in der Buchblockförderbahn sich gegenüberliegend angeordneten und einem die Plattenketten im Einspannbereich der Buchblocks abstützenden, flexiblen Führungsband verwendet, das an in einem Träger gelagerten Stützkörpern anliegt.

Das DE 1873135 U vermittelt eine Plattenkettenfördereinrichtung mit an den Kettengliedern befestigten Tragplatten, die an der dem Buchblock zugewandten Seite mit einem weichen Belag aus Gummi oder Kunststoff, vorzugsweise in geschäumter Form, versehen sind.

Aus der DE 198 12 240 C1 geht ein Transportelement zum Halten von Buchblocks auf einer Buchblock-Tanspartvorrichtung hervor, das ein in Beaufschlagungsrichtung elastisch ausgebildetes plattenförmiges Klemmelement aufweist, bei dem eine erste Platte und eine zweite Platte durch elastische verbindungsmittel in voneinander beabstandeter, paralleler Ausrichtung zueinander gehalten sind.

Eine Fördereinrichtung, wie bei DE' 619 A, ist mit Zuverlässigkeitsmängeln behaftet, da eine Dickenabweichung eines Buchblockes sich über die Stützkörper und das Führungsband auch auf die voraus- und nachlaufenden Einspannelemente auswirkt. Eine solche Einrichtung ist unflexibel und nicht ausreichend anpasaungsfahig.

Eine Einrichtung wie in DE'135 U ist ebenfalls unzureichend anpassungsfähig und stark verschleissbehaftet.

Eine Einrichtung wie in DE'240 C1 offenbart, dürfte sich als nicht dauerhaft erweisen und durch ein anzuwendendes vulkanisieren der Metallplatten mit den Gummielementen mit erheblichen Herstellaufwand verbunden sein.

**Die** CH 370 052 A **betrifft eine Fördereinrichtung zum Transport von Buchblöcken zwischen zwei umlaufenden Zugmitteln, die aus aneinandergereihten Gelenkplatten gebildet sind, zwischen denen die Buchblocks zum Transport gehalten sind.**

Aufgabe der vorliegenden Erfindung ist es deshalb, eine Fördereinrichtung der eingangs beschriebenen Art zu schaffen, mit der eine optimale Funktionsweise gewährleistbar ist, die sich mit einfachen Mitteln herstellen lässt und keine Unterhaltsansprüche stellt.

Erfindungsgemäss wird diese Aufgabe dadurch gelöst, dass der als von dem Zugmittel lösbar verbundene Platte ausgebildete Support Ausnehmungen **in** an der Spannplatte ausgebildeten **Falzstegen** durchsetzt, welche Ausnehmungen in Beaufschlagungsrichtung der Spannplatte länger als die Dicke des die Falzstege durchsetzenden support ausgebildet sind.

Eine derartige Ausführung erweist sich gegenüber den bekannten Konstruktionen als einfach und vorteilhaft, insbesondere wenn zwischen Support und Spannplatte eine elastische Einlage angeordnet ist, die einen dämpfenden Einspanndruck bewirkt und eine günstige Reaktionsfähigkeit aufweist. Gleichzeitig kann die Einlage die Spannplatte in der Ruhelage halten.

**Vorteilhaft sind die Falzstege sich gegenüberliegend an jeweils einem Ende der Spannplatte ausgebildet.**

Damit sich die Spannplatte mehr als nur über ihre eigene Elastizitätsgrenze bewegen kann, sind die Ausnehmungen in Beaufschlagungsrichtung der Spannplatte länger als die Dicke des die Falzstege durchsetzenden Supports ausgebildet.

Im Sinne einer einfachen Ausführung sind die die Ausnehmungen der Falzstege durchsetzenden Supportenden als vorstehende Lappen ausgebildet, sodass sich der an dem Support zurückstehende Teil als Führung der Spannplatte erweist.

Vorzugsweise sind die Ausnehmungen quer zur Förderrichtung sich gegenüberliegend, also oben und unten an der Spannplatte angeordnet, sodass eine relativ enge Anordnungsweise der Einspannelemente entlang der Förderstrecke entstehen kann.

Selbstverständlich könnten die Ausnehmungen für die Lappen auch in Förderrichtung sich gegenüberliegend angeordnet sein.

Zweckmässig ist der Support seitlich des Zugmittels an diesem mittels Verbindungselementen an Haltern befestigt, so dass die Einspannelemente austausch- und leicht montierbar sind.

Als Zugmittel erweist sich vorteilhaft eine Getriebekette, deren Kettenglieder um vertikale Achsen schwenkbar angeordnet sind.

Wenn die Halter als Aussen- oder Innenlasche eines Kettengliedes ausgebildet sind und jeweils einen zur Befestigung des Supports nach oben und unten abstehenden Schenkel eines Winkels aufweisen, dann lässt sich das Gewicht des Zugmittels ohne Verlust auf die Festigkeitseigenschaften und ohne Inanspruchnahme von mehr Raum optimieren.

Damit der Raum zwischen Support und Spannplatte genutzt werden kann, ist die Einlage in Beaufschlagungsrichtung zweckmässig mit Durchtrittsöffnungen für die Verbindungselemente ausgebildet.

Für eine günstige Abstützung der Spannplatte auf dem Support kann die Einlage seitlich der Verbindungselemente verlaufende der Spannplatte oder dem Support zugewandte Stützleisten aufweisen.

Als Verbindungselemente eignen sich Schraube und Mutter oder Nieten.

Zur optimalen Nutzung der Einspannelemente ist die Spannplatte mit den Verbindungselementen zugeordneten Ausnehmungen ausgebildet, so dass eine grössere Beweglichkeit der Spannplatte oder eine geringere Bauhöhe in Beaufschlagungsrichtung entstehen kann oder dass komplette Einspannelemente mit dem Support vernietet werden können.

Anschliessend wird die erfindungsgemässe Einrichtung unter Bezugnahme auf die Zeichnung, auf die bezüglich aller in der Beschreibung nicht erwähnten Einzelheiten verwiesen wird, anhand zweier Ausführungsbeispiele erläutert. Die Zeichnung zeigt in:
- Fig. 1: einen Schnitt durch eine Fördereinrichtung gemäss der Linie I - I in Fig. 2,
- Fig. 2: einen Schnitt durch die Fördereinrichtung nach der Linie II - II in Fig. 1,
- Fig. 3: einen Schnitt durch eine alternative Ausführung eines Einspannelementes gemäss der Linie III-III in Fig. 4 und
- Fig. 4: einen Schnitt durch ein Einspannelement gemäss der Linie IV - IV in Fig. 3.

Die Fig. 1 und 2 zeigen eine Ausführung der erfindungemässen Fördereinrichtung 1 zum Transport von Buchblocks 20 oder Büchern in einer Verarbeitungslage. Die Fördereinrichtung 1 weist mehrere an umlaufenden Zugmitteln 2 (in Fig. 2 auszu s-weise veranschaulicht) in regelmässigen Abständen befestigte Einspannelemente 3 auf, die bei der Fördereinrichtung 1 senkrecht zur Förderrichtung sich im Abstand gegenüberliegend angeordnet sind und entlang eines geraden Abschnittes der Zugmittel 2 eine Förderstrecke bilden. Fig. 2 zeigt in Draufsicht betrachtet die Förderrichtung F oder F' des Zugmittels 2.
Die an einem Zugmittel 2 befestigten Einspannelemente 3 weisen einen Support 4 auf, mit dem eine quer zur Förderrichtung F eines Buchblocks federnd abgestützte Spannplatte 5 verbunden ist. Die Verbindung der Spannplatte 5 mit dem Support 4 entsteht durch vorstehende Lappen 6, die an den Supportenden sich gegenüberliegend angeordnet sind. Diese Lappen 6 ragen durch Ausnehmungen 7, der mit der Spannplatte 5 fest verbundenen Falzstege 8 hindurch, wobei die Ausnehmungen 7 in Beaufschlagungsrichtung P eine grössere lichte Weite aufweisen als die Dicke der Lappen 6, so dass sich die Spannplatte 5 in Beaufschlagungsrichtung P entsprechend der Ausnehmung 7 bewegen kann. Die Bewegung der Spannplatte 5 wird durch eine elastische Einlage 9 zwischen ihr und dem Support 4 gedämpft bzw. gebremst. Die Einlage 9 kann als Gummipaket ausgebildet sein. Der Support 6 ist durch Halter 10 seitlich an einer als Zugmittel 2 ausgebildeten mehrgliedrigen Getriebekette befestigt. Von letzterer zeigen die Fig. 1 und 2 innere Laschen 11 und äussere Laschen 12, die durch einen Schenkel 13 des als Winkel ausgebildeten Halters 10 gebildet sind. Die Verbindung zwischen Halter 10 und Support 4 besteht aus Schrauben 14 und zugehörigen Muttern 15. Der andere Schenkel 16 eines Halters 10, an dem der Support 4 befestigt ist, ist senkrecht nach oben resp. nach unten gerichtet.
Die Schrauben 14 durchsetzen jeweils von aussen den Schenkel 16 des Halters 10 und den Support 4, an dessen der Einlage 9 zugekehrten Fläche die aufgeschraubte Mutter 15 ansteht.

Selbstverständlich könnte die Mutter 15 auch ausserhalb bzw. der Schraubenkopf innerhalb des Einspannelementes 3 angeordnet sein. So oder so, die elastische Einlage 10 ist mit jeweils einer Durchtrittsöffnung 17 für die Mutter oder den Schraubenkopf ausgebildet.

Für eine optimale Nutzung des Zwischenraumes der Einlage 9, weist diese jeweils seitlich der Verbindungselemente 14, 15 eine Stützleiste 18, die am Support 4 abgestützt sind und an der Innenseite der Spannplatte 5 anliegen oder gegen letztere vorgespannt wirken.

Die Fig. 3 und 4 veranschaulichen ein Einspannelement 3, das sich von demjenigen nach den Fig. 1 und 2 im Wesentlichen durch das Zugmittel 2 und die Befestigungsart des Einspannelementes 3 unterscheidet. Das Zugmittel 2 besteht aus zwei übereinander angeordneten Getriebeketten, deren Kettenglieder zur Schwenkbarkeit jeweils von einem gemeinsamen Bolzen 19 quer zur Förderrichtung durchsetzt werden. Die zur Befestigung des Supports 4 verwendeten winkelförmigen Halter 10 bilden mit einem Schenkel 21 die äussere Lasche eines Kettengliedes und die anderen Schenkel 22 der Halter 10 dienen der Befestigung des Supports 4 eines Einspannelementes 3. Die Schenkel 21, 22 verlaufen seitlich des Zugmittels und ihre Enden sind gegeneinander gerichtet. Als Verbindungselemente sind Nieten 23 vorgesehen, die den Support 4 mit dem Halter 10 fest verbinden. Die Spannplatte 5 weist den Verbindungselementen zugeordnete Ausnehmungen 24 auf. Diese dienen dazu, die kompletten Einspannelemente 3 mit dem Support 4 vernieten zu können.

## Patentansprüche

1. Fördereinrichtung (1) zum Transport von Buchblockes (20) öder Büchern in einer Verarbeitungslage, gebildet aus mehreren, an umlaufenden Zugmitteln (2) in regelmässigen Abständen befestigten Einspannelementen (3), die entlang eines Abschnittes der Zugmittel (2) beabstandet sich gegenüberliegend eine Förderstrecke bilden, wobei die Einspannelemente (3) einen an dem Zugmittel (2) befestigten Support (4) aufweisen, mit dem eine quer zur Förderrichtun (F, F') der Buchblocks (20) nachgiebig abgestützte Spannplatte (5) verbunden ist, **dadurch gekennzeichnet, dass** der als von dem Zugmittel (2) lösbar verbundene Platte ausgebildete Support (4) Ausnehmungen (7) in an der Spannplatte (5) ausgebildeten **Falzstegen (8)** durchsetzt, Ausnehmungen welche (7) in Beaufschlagungsrichtung (P) der Spannplatte (5) länger als die Dicke des die Falzstege (8) durchsetzenden Supports (4) ausgebildet sind

2. Fördereinrichtung nach Anspruch 1 **dadurch gekennzeichnet, dass** die Falzstege (8) sich gegenüberliegend an jeweils einem Ende der Spannplatte (5) ausgebildet sind.

3. Fördereinrichtung nach Anspruch 1 oder 2 **dadurch gekennzeichnet, dass** zwischen Support (4) und Spannplatte (5) eine elastische Einlage (9) angeordnet ist.

4. Fördereinrichtung nach Anspruch 3, **dadurch gekennzeichnet, dass** die Spannplatte (5) durch die Einlage (9) gegen eine Beaufschlagungskraft gehalten resp. vorgespannt ist.

5. Fördereinrichtung nach einem der Ansprüche 1 bis 4, **dadurch gekennzeichnet, dass** die die Ausnehmungen (7) der Falzstege (8) durchsetzenden Supportenden als vorstehende Lappen (6) ausgebildet sind.

6. Fördereinrichtung nach einem der Ansprüche 1 bis 5, **dadurch gekennzeichnet, dass** die Ausnehmungen (7) quer zur Förderrichtung (F, F') sich gegenüberliegend angeordnet sind.

7. Fördereinrichtung nach einem der Ansprüche 1 bis 6, **dadurch gekennzeichnet, dass** der Support (4) seitlich des Zugmittels (2) an diesem mittels Verbindungselementen (14, 15) an Haltern (10) befestigt ist.

8. Fördereinrichtung nach einem der Ansprüche 1 bis 7, mit einer als Zugmittel (2) ausgebildeten endlosen Getriebekette, deren Kettenglieder um vertikale Achsen schwenkbar angeordnet sind.

9. Fördereinrichtung nach den Ansprüchen 7 und 8, **dadurch gekennzeichnet, dass** die Halter (10) als Aussen- oder Innenlasche eines Kettengliedes ausgebildet sind und jeweils einen zur Befestigung des Supports (4) nach oben und unten abstehenden Schenkel (16) eines Winkels aufweisen.

10. Fördereinrichtung nach einem der Ansprüche 7 bis 9, **dadurch gekennzeichnet, dass** die Einlage (9) in Beaufschlagungsrichtung (P) betrachtet Durchtrittsöffnungen (17) für die Verbindungselemente (14, 15) aufweist.

11. Fördereinrichtung einem der Ansprüche 7 bis 9, **dadurch gekennzeichnet, dass** die Einlage (9) seitlich der Verbindungselemente (14, 15) jeweils eine der Spannplatte (5) zugewandte Stützleiste (18).aufweist..

12. Fördereinrichtung nach einem der Ansprüche 7 bis 11, **dadurch gekennzeichnet, dass** die Verbindungselemente durch Schraube (14) und Mutter (15) oder Nieten gebildet sind.

13. Fördereinrichtung nach Anspruch 11, **dadurch gekennzeichnet, dass** die Spannplatte (5) den Verbindungselementen (14, 15) zugeordnete Ausnehmungen (24) aufweist.

## Claims

1. Conveying device (1) for the transport of book blocks (20) or books in a processing plant, composed of several clamping elements (3) affixed to the circulating means of traction (2) at regular spacing intervals, which spacedly and mutually oppositely form a conveying path along a section of the means of traction (2), in which the clamping elements (3) have a support (4) affixed to the means of traction (2), with which a clamping plate (5), which is elastically supported transversely to the conveying direction (F, F¹) of the book blocks (20), is connected, **characterised in that** the support (4) designed as a plate, which is detachably connected to the means of traction (2), penetrates recesses (7) in the folded webs (8) formed on the clamping plate (5), which recesses (7) are designed longer than the thickness of the support (4) penetrating the folded webs (8) in the impact direction (P) of the clamping plate (5).

2. Conveying device according to claim 1, **characterised in that** the folded webs (8) are designed opposite to each other on each end of the clamping plate (5).

3. Conveying device according to claim 1 or 2, **characterised in that** an elastic insert (9) is arranged between the support (4) and the clamping plate (5).

4. Conveying device according to claim 3, **characterised in that** the clamping plate (5) is held or pretensioned against an impact force by the insert (9).

5. Conveying device according to one of claims 1 to 4, **characterised in that** the support ends penetrating the recesses (7) of the folded webs (8) are designed as projecting flaps (6).

6. Conveying device according to one of claims 1 to 5, **characterised in that** the recesses (7) are arranged opposite to each other transversely to the conveying direction (F, F¹).

7. Conveying device according to one of claims 1 to 6, **characterised in that** the support (4) to the side of the means of traction (2) is affixed thereto by means of fasteners (14, 15) on holders (10).

8. Conveying device according to one of claims 1 to 7 with a continuous gear train designed as a means of traction (2), the chain links of which are arranged so that they may pivot around vertical axes.

9. Conveying device according to claims 7 and 8, **characterised in that** the holders (10) are designed as an inner or outer flap of a chain link and each have an arm (16) of an angle for affixing the support (4), with said arm protruding upwards and downwards.

10. Conveying device according to one of claims 7 to 9, **characterised in that** when seen in the impact direction (P) the insert (9) has through-openings (17) for the fasteners (14, 15).

11. Conveying device according to one of claims 7 to 9, **characterised in that** the insert (9) to the side of the fasteners (14, 15) has a support strip (18) facing the clamping plate (5).

12. Conveying device according to one of claims 7 to 11, **characterised in that** the fasteners are constituted by a screw (14) and nut (15) or rivets.

13. Conveying device according to claim 11, **characterised in that** the clamping plate (5) has recesses (24) allotted to the fasteners (14, 15).

## Revendications

1. Convoyeur (1) pour le transport de corps d'ouvrage (20) ou de livres dans une position de traitement, constitué de plusieurs éléments de serrage (3) qui sont fixés à intervalles réguliers sur des moyens de traction circulants (2) et qui forment un parcours de transport en se faisant face le long d'une partie des moyens de traction (2), sachant que les éléments de serrage (3) présentent un support (4) fixé sur le moyen de traction (2) et auquel est assemblée une plaque de serrage (5) soutenue de manière flexible transversalement à la direction de transport (F, F') des corps d'ouvrage (20), **caractérisé en ce que** le support (4), réalisé sous forme de plaque assemblée de manière amovible au moyen de traction (2), traverse des évidements (7) dans des branches de rebords (8) formées sur la plaque de serrage (5), évidements (7) qui sont réalisés, dans la direction de sollicitation (P) de la plaque de serrage (5), plus longs que l'épaisseur du support (4) traversant les branches de rebords (8).

2. Convoyeur selon la revendication 1, **caractérisé en ce que** les branches de rebords (8) sont formées en vis-à-vis aux extrémités respectives de la plaque de serrage (5).

3. Convoyeur selon la revendication 1 ou 2, **caractérisé en ce qu'**une pièce d'insertion élastique (9) est disposée entre le support (4) et la plaque de serrage (5).

4. Convoyeur selon la revendication 3, **caractérisé en ce que** la plaque de serrage (5) est précontrainte ou maintenue à l'encontre d'une force de sollicitation par la pièce d'insertion (9).

5. Convoyeur selon l'une des revendications 1 à 4, **caractérisé en ce que** les extrémités du support qui traversent les évidements (7) des branches de rebords (8) sont réalisées sous la forme de pattes dépassantes (6).

6. Convoyeur selon l'une des revendications 1 à 5, **caractérisé en ce que** les évidements (7) sont disposés en se faisant face transversalement à la direction de transport (F, F').

7. Convoyeur selon l'une des revendications 1 à 6, **caractérisé en ce que** le support (4) est fixé sur le moyen de traction (2), sur le côté de ce dernier, sur des consoles (10) au moyen d'éléments de liaison (14, 15).

8. Convoyeur selon l'une dès revendications 1 à 7, avec une chaîne de transmission sans fin conçue comme moyen de traction (2), dont les maillons sont disposés à pivotement autour d'axes verticaux.

9. Convoyeur selon les revendications 7 et 8, **caractérisé en ce que** les consoles (10) sont conçues comme éclisse extérieure ou intérieure d'un maillon de chaîne et présentent, pour la fixation du support (4), des branches d'équerre respectives (16) qui s'étendent vers le haut et vers le bas.

10. Convoyeur selon l'une des revendications 7 à 9, **caractérisé en ce que** la pièce d'insertion (9) présente, considéré dans la direction de sollicitation (P), des ouvertures de passage (17) pour les éléments de liaison (14, 15).

11. Convoyeur selon l'une des revendications 7 à 9, **caractérisé en ce que** la pièce d'insertion (9) présente, sur le côté des éléments de liaison (14, 15), une bordure de soutien respective (18) tournée vers la plaque de serrage (5).

12. Convoyeur selon l'une des revendications 7 à 11, **caractérisé en ce que** les éléments de liaison sont formés par des vis (14) et des écrous (15) ou des rivets.

13. Convoyeur selon la revendication 11, **caractérisé en ce que** la plaque de serrage (5) présente des évidements (24) associés aux éléments de liaison (14, 15).
